# FASCICULE DE BREVET EUROPEEN

(11) **EP 1 619 974 B1**
(45) Date de publication et mention de la délivrance du brevet: **28.03.2007**
(21) Numéro de dépôt: 04742655.6
(22) Date de dépôt: 06.05.2004
(51) Int. Cl.: A43D 37/00

(54) **TETE POUR L´EQUIPEMENT D´UN BRAS DE ROBOT DESTINE A REALISER UNE OPERATION D´EBAVURAGE OU DE CARDAGE**
BEARBEITUNGSKOPF FÜR ROBOTERARM ZUM ENTGRATEN ODER AUFRAUHEN
HEAD FOR A ROBOT ARM, WHICH IS INTENDED TO PERFORM A DEFLASHING OR CARDING OPERATION

(30) Priorité: 06.05.2003 FR 0305515
(43) Date de publication de la demande: 01.02.2006
(73) Titulaire: ETABLISSEMENTS ACTIS, 38730 Le Pin (FR)
(72) Inventeur: BLANC, Roger, F-38730 Le Pin (FR)
(74) Mandataire: Maureau, Philippe
(86) Numéro de dépôt international: PCT/FR2004/001093
(87) Numéro de publication internationale: WO 2004/098341

(56) Documents cités:
- EP-A- 0 388 674
- FR-A- 2 690 864
- US-A- 3 735 437
- US-A- 5 560 062

## Description

La présente invention a pour objet une tête pour l'équipement d'un bras de robot, destiné à réaliser une opération d'ébavurage ou de cardage.

Un certain nombre d'articles en matière synthétique obtenus par moulage présentent, après démoulage, des bavures de matière au niveau du plan de joint. Tel est notamment le cas des semelles de chaussure en matière synthétique injectée, qui peuvent être surmoulées sur la chaussure ou pouvant être collées sur celle-ci. La suppression de ces parties débordantes est réalisée par découpe manuelle, le plus souvent. II est également connu de réaliser l'ébavurage à l'aide d'une tête montée à l'extrémité du bras d'un robot, le calculateur commandant le robot ayant intégré le parcours de la tête d'usinage,ainsi que le travail devant être effectué par l'outil. Toutefois, dans les dispositifs existants, le mécanisme mis en oeuvre est complexe, et est disposé en porte à faux par rapport à l'extrémité du bras du robot.

Il faut en outre considérer que l'outil constitué par une cisaille est amené à suivre des trajectoires différentes, par exemple à pivoter de 90° dans une même continuité du mouvement, par exemple pour réaliser la découpe de bavures aux extrémités avant et arrière, qui sont perpendiculaires à la bavure se trouvant en périphérie de la semelle.

Dans le cadre de la fabrication de chaussures, il est également connu de réaliser des opérations de cardage, ces opérations de cardage étant effectuées sur la tige de la chaussure pour faciliter l'accrochage de semelles thermoplastiques ou surmoulées par exemple. L'opération de cardage consiste à éroder une bande de matière à l'aide d'une fraise, à proximité de la zone de la tige devant recevoir la semelle. Il est aussi parfois nécessaire de réaliser une opération de cardage sur la face supérieure de la tige, notamment au niveau de l'extrémité avant du pied, lorsque la semelle de la chaussure comporte un retour sur la face supérieure de la chaussure, notamment pour disposer d'un bout renforcé.

Dans ce cas encore, il s'agit de pouvoir disposer d'un outil qui dispose d'une importante latitude de basculement, pour pouvoir satisfaire tout aussi bien un cardage sur la périphérie de la tige, qu'un cardage sur le dessus de celle-ci. Il s'agit là encore de réaliser ces mouvements à l'aide d'un mécanisme qui soit le plus simple possible, avec un centrage optimal des poids sur l'axe de l'extrémité du bras du robot.

Le document FR 2 690 864 A décrit une tête pour l'équipement d'un bras de robot conformément au préambule de la revendication 1.

Le but de l'invention est de fournir une tête pour l'équipement d'un bras de robot, destinée à réaliser une opération d'ébavurage ou de cardage, et répondant aux problèmes techniques précédemment posés.

A cet effet, la tête concernée par l'invention comprend :
- une platine de fixation sur le bras du robot,
- un arbre monté sur la platine parallèlement à celle-ci,
- un support d'un outil d'ébavurage ou de cardage monté pivotant autour de l'arbre et dans le prolongement de la zone de fixation de la platine sur le bras du robot.
- un vérin monté coaxialement à l'arbre, relié à une extrémité d'une bielle dont l'autre extrémité est reliée au support de l'outil afin de régler l'orientation de ce dernier, et
- des moyens d'entraînement de l'outil.

La tête de travail, qu'il s'agisse d'une tête d'ébavurage ou d'une tête de cardage, peut donc pivoter autour de l'arbre sur lequel est monté pivotant son support, sous l'action du vérin monté sur le même axe. Le nombre de pièces mis en oeuvre est réduit, et les masses sont réduites et sont centrées dans le prolongement de l'axe du vérin.

Avantageusement le vérin d'entraînement de la bielle est un vérin tournant.

Suivant une autre caractéristique de l'invention, la bielle de réglage de l'orientation de l'outil agit sur le support de celui-ci par l'intermédiaire d'un vérin de compensation.

Le vérin de compensation permet d'assurer une pression déterminée et constante sur la pièce à travailler, compensant ainsi les effets de la gravité, suivant la position de travail de la tête.

Dans le cas d'une tête d'ébavurage, celle-ci comporte un moteur électrique disposé sur l'axe de l'arbre, du coté opposé au vérin de réglage de la position du support de l'outil, l'arbre de sortie du moteur étant équipé d'un excentrique agissant sur une bielle d'entraînement de la lame mobile d'une paire de ciseaux d'ébavurage.

Il doit être noté que le moteur est disposé du coté opposé au vérin tournant par rapport au support de l'outil, de telle sorte que les masses respectivement du vérin et du moteur, sont équilibrées par rapport à l'extrémité du bras du vérin.

Dans le cas d'une tête de cardage, celle-ci comporte un moteur électrique solidaire du support d'axe perpendiculaire à l'arbre, sur lequel est monté pivotant le support, et sur l'arbre de sortie duquel est calée une fraise de cardage.

De toute façon l'invention sera bien comprise, à l'aide de la description qui suit, en référence au dessin schématique annexé, représentant, à titre d'exemples non limitatifs, deux formes d'exécution de cette tête.

Figure 1 est une vue en perspective d'une tête d'ébavurage.

Figure 2 est une vue en élévation partiellement en coupe de la tête d'ébavurage de figure 1.

Figure 3 est une vue en élévation partiellement en coupe, similaire à la figure 2, d'une tête de cardage.

La tête représentée aux figures 1 et 2 est montée à l'extrémité d'un bras 2 de robot, sur laquelle elle est fixée par l'intermédiaire d'une platine 3. Sur cette platine 3 est monté un arbre 4, parallèle au plan de la platine, sur lequel est monté pivotant un support 5 pour un outil constitué par des ciseaux 6. Sur l'arbre 4 coaxialement à l'arbre 4 est monté un moteur 7 qui entraîne, par l'intermédiaire d'un excentrique 8, une bielle 9 qui actionne la lame mobile 10 de la paire de ciseaux 6 dont l'autre lame 13 est fixe.

Coaxialement à l'arbre 4 est monté, de l'autre coté du support 5, un vérin tournant 14, qui entraîne une bielle 15, dont l'autre extrémité est associée au support 5 par l'intermédiaire d'un vérin de compensation 16. Comme montré au dessin, les ciseaux 6 se trouvent centrés sur le bras du robot.

L'orientation de l'outil constitué par les ciseaux 6 est donnée par le vérin tournant 14 qui fait plus ou moins pivoter la bielle 15, le vérin 16 étant destiné à assurer une pression constante sur la pièce à travailler, quelle que soit la position de l'ensemble dans l'espace.

La figure 3 représente une tête de cardage, reprenant la même géométrie générale, dans laquelle les mêmes éléments sont désignés par les mêmes références que précédemment. Dans ce cas, le support 5 est équipé d'un moteur électrique 18, sur l'arbre de sortie 19 duquel est fixée une fraise 20. Dans ce cas encore, l'orientation de l'axe de travail de la fraise est donné par action du vérin tournant 14 par l'intermédiaire de la bielle 15.

Comme il ressort de ce qui précède l'invention apporte une grande amélioration à la technique existante en fournissant une tête pour l'équipement d'un bras de robot, de structure simple et compacte, autorisant une grande latitude de mouvements, la compacité et le centrage des poids permettant des mouvements rapides qui ne sont pas perturbés par la présence d'une inertie importante.

Dans le cas d'une tête d'ébavurage, le support 5 pourrait être équipé d'une pince destinée, lorsqu'une bavure est importante, à former une incision en V dans la bavure, avant de découper celle-ci à l'aide des ciseaux, une autre pince, également montée sur le support 5, pouvant être prévue pour saisir les bavures en fin de découpe et permettre son transfert, par mouvement du robot, vers une poubelle.

## Revendications

1. Tête pour l'équipement d'un bras de robot, destiné à réaliser une opération d'ébavurage ou de cardage, comprenant
- une platine de fixation (3) sur le bras (2) du robot,
- un arbre (4) monté sur la platine (3) parallèlement à celle-ci,
- un support (5) d'un outil d'ébavurage ou de cardage monté pivotant autour de l'arbre (4) et dans le prolongement de la zone de fixation de la platine (3) sur le bras (2) du robot, **caractérisée en ce qu'**elle comprend:
- un vérin (14) monté coaxialement à l'arbre (4) relié à une extrémité d'une bielle (15) dont l'autre extrémité est reliée au support (5) de l'outil afin de régler l'orientation de ce dernier, et
- des moyens d'entraînement de l'outil.

2. Tête selon la revendication 1, **caractérisée en ce que** le vérin (14) d'entraînement de la bielle (15) est un vérin tournant.

3. Tête selon l'une des revendications 1 et 2, **caractérisée en ce que** la bielle (15) de réglage de l'orientation de l'outil agit sur le support (5) de celui-ci par l'intermédiaire d'un vérin (16) de compensation.

4. Tête selon l'une des revendications 1 à 3, **caractérisée en ce que**, dans le cas d'une tête d'ébavurage, celle-ci comporte un moteur électrique (7) disposé sur l'axe de l'arbre (4), du coté opposé au vérin (14) de réglage de la position du support (5) de l'outil, l'arbre de sortie du moteur étant équipé d'un excentrique (8) agissant sur une bielle (9) d'entraînement de la lame mobile (10) d'une paire de ciseaux d'ébavurage (6).

5. Tête selon l'une des revendications 1 à 3, **caractérisée en ce que**, dans le cas d'une tête de cardage, celle-ci comporte un moteur électrique (18) solidaire du support (5) d'axe perpendiculaire à l'arbre (4), sur lequel est monté pivotant le support (5), et sur l'arbre de sortie duquel est calée une fraise de cardage (20).

## Claims

1. Head for a robot arm, which is intended to perform a deflashing or carding operation, comprising
- a fixing plate (3) on the arm (2) of the robot,
- a shaft (4) mounted on the plate (3) parallel thereto,
- a support (5) for a deflashing or carding tool which is pivotably mounted about the shaft (4) and in the extension of the area for fixing the plate (3) on the arm (2) of the robot, **characterized in that** it comprises:
- an actuator (14) which is mounted coaxially to the shaft (4) which is connected to one end of a connecting rod (15), the other end thereof being connected to the tool support (5) in order to adjust the orientation thereof, and
- means for driving the tool.

2. Head according to Claim 1, **characterized in that** the actuator (14) for driving the connecting rod (15) is a rotating actuator.

3. Head according to one of Claims 1 and 2, **characterized in that** the connecting rod (15) for adjusting the orientation of the tool acts on the support (5) thereof by means of a compensating actuator (16).

4. Head according to one of Claims 1 to 3, **characterized in that**, in the case of a deflashing head, said deflashing head comprises an electric motor (7) which is arranged on the axis of the shaft (4) on the side opposing the actuator (14) for adjusting the position of the tool support (5), the output shaft of the motor being fitted with an eccentric (8) acting on a connecting rod (9) for driving the mobile blade (10) of a pair of deflashing cutters (6).

5. Head according to one of Claims 1 to 3, **characterized in that** in the case of a carding head, said carding head comprises an electric motor (18) which is integral with the support (5), with an axis perpendicular to the shaft (4), on which the support (5) is pivotably mounted and on the output shaft of which is fixed a milling tool for carding (20).

## Patentansprüche

1. Bearbeitungskopf zur Ausrüstung eines Roboterarms, der die Aufgabe hat, Entgratungs- oder Aufrauh-Arbeiten auszuführen, der folgendes umfasst:
- eine Befestigungsplatte (3) am Arm (2) des Roboters,
- eine Welle (4), die parallel zu dieser Platte (3) montiert ist,
- einen Träger (5) für ein Entgratungs- oder Aufrauh-Werkzeug, das um die Welle (4) schwenkbar in der Verlängerung des Befestigungsbereichs der Platte (3) am Arm (2) des Roboters montiert ist,
**dadurch gekennzeichnet, dass er umfasst:**
- ein Antriebsteil (14), das koaxial zur Welle (4) montiert ist und mit einem Ende eines Arms (15) verbunden ist, dessen anderes Ende mit dem Träger (5) des Werkzeugs verbunden ist, um die Ausrichtung dieses letzteren zu regeln, und
- Antriebsmittel für das Werkzeug.

2. Bearbeitungskopf nach Anspruch 1, **dadurch gekennzeichnet, dass** das Antriebsteil (14) des Arms (15) ein Drehkopf ist.

3. Bearbeitungskopf nach einem der Ansprüche 1 und 2, **dadurch gekennzeichnet, dass** der Arm (15) zur Regelung der Ausrichtung des Werkzeugs mittels eines zwischengeschalteten Ausgleichsstücks (16) auf dessen Träger (5) einwirkt.

4. Bearbeitungskopf nach einem der Ansprüche 1 bis 3, **dadurch gekennzeichnet, dass** dieser, im Fall eines Entgratungs-Kopfes, einen Elektromotor (7) hat, der auf der Achse der Welle (4) auf derjenigen Seite angeordnet ist, die dem Antriebsteil (14) zur Regelung der Position des Trägers (5) des Werkzeugs gegenüberliegt, wobei die Abtriebswelle des Motors mit einem Exzenter (8) ausgestattet ist, der auf eine Schubstange einwirkt, die die bewegliche Schneide (10) einer Entgratungs-Schere (6) in Bewegung setzt.

5. Bearbeitungskopf nach einem der Ansprüche 1 bis 3, **dadurch gekennzeichnet, dass** dieser, im Fall eines Aufrauh-Kopfes, einen Elektromotor (18) hat, der mit dem Träger (5) fest verbunden ist, und dessen Achse zur Welle (4) senkrecht steht, an der der Träger (5) schwenkbar montiert ist, und an dessen Abtriebswelle ein Fräser (20) zum Aufrauhen gesteckt ist.
